# EUROPÄISCHE PATENTSCHRIFT

(11) **EP 3 384 086 B1**
(45) Veröffentlichungstag und Bekanntmachung des Hinweises auf die Patenterteilung: **03.06.2020**
(21) Anmeldenummer: 16791035.5
(22) Anmeldetag: 07.11.2016
(51) Int. Cl.: D21F 2/00, D21F 7/04, D21G 9/00

(54) **VORRICHTUNG UND VERFAHREN ZUR ÜBERGABE EINER BAHN INNERHALB EINER PAPIERMASCHINE**
DEVICE AND METHOD FOR TRANSFERRING A WEB WITHIN A PAPERMAKING MACHINE
DISPOSITIF ET PROCÉDÉ DE TRANSFERT D'UNE BANDE DANS UNE MACHINE À PAPIER

(30) Priorität: 04.12.2015 DE 102015224280
(43) Veröffentlichungstag der Anmeldung: 10.10.2018
(73) Patentinhaber: Voith Patent GmbH, 89522 Heidenheim (DE)
(72) Erfinder: OTT, Frank-Jochen, 73433 Aalen (DE); HORN, Richard, 89542 Herbrechtingen (DE); SOFKA, Valentin, 89537 Giengen (DE); STELLNER, Bernd-Uwe, 89522 Heidenheim (DE)
(74) Vertreter: Voith Patent GmbH - Patentabteilung
(86) Internationale Anmeldenummer: PCT/EP2016/076771
(87) Internationale Veröffentlichungsnummer: WO 2017/092969

(56) Entgegenhaltungen:
- EP-A1- 2 722 436
- DE-A1- 19 636 791
- DE-A1-102007 024 322

## Beschreibung

Die Erfindung betrifft eine Papier- oder Kartonmaschine zur Herstellung einer Bahn mit einer ersten Behandlungseinheit und einer zweiten Behandlungseinheit, wobei die Bahn von der ersten Behandlungseinheit mit einer umlaufenden ersten Bespannung, an der die Bahn innerhalb eines ersten Bahnlaufpfades anliegt, zu der zweiten Behandlungseinheit übergeben wird, welche eine umlaufende zweiten Bespannung aufweist, an die die Bahn übergeben wird und innerhalb eines zweiten Bahnlaufpfades geführt wird,
wobei eine als Saugwalze ausgebildete Umlenkwalze vorgesehen ist, die geeignet ist, die Bahn (2) von der ersten Bespannung abzuheben und in Richtung der zweiten Bespannung umzulenken und in Bahnlaufrichtung hinter der als Saugwalze ausgebildeten Umlenkwalze ein Bahntrennelement angeordnet ist.

Die Erfindung betrifft ferner ein Verfahren zur Übergabe einer Bahn innerhalb einer Papier- oder Kartonmaschine von einer ersten Behandlungseinheit mit einer umlaufenden ersten Bespannung, an der die Bahn innerhalb eines ersten Bahnlaufpfades anliegt, zu einer zweiten Behandlungseinheit mit einer umlaufenden zweiten Bespannung, an die die Bahn übergeben wird und innerhalb eines zweiten Bahnlaufpfades geführt wird, wobei eine als Saugwalze ausgebildete Umlenkwalze die Bahn von der ersten Bespannung abhebt und in Richtung der zweiten Bespannung umlenkt.

Derartige Übergabestellen in einer Papier- oder Kartonmaschine sind dem Fachmann bekannt. Sie können sowohl im Nassbereich als auch im Trockenbereich vorhanden sein, also beispielsweise in der Pressen-, der Sieb- oder der Trockenpartie. Als Saugwalze ausgebildete Umlenkwalzen sind seit vielen Jahren Stand der Technik. Unter dem Begriff Bespannung sind Entwässerungs-, Filz- oder Trockensiebe zu verstehen: Außerdem sollen ihm im Rahmen dieser Anmeldung alle Papiermaschinengewebe, im Englischen als fabric bezeichnet, und auch alle Arten von Stützbändern zugeordnet sein.

Das Dokument DE10 2007 024 322 A1 beschreibt ein Verfahren und eine Anlage zum Überführen einer Papier- oder Kartonbahn ins Ausschusssystem bei Konzepten mit geschlossener Bahnführung. Beispielsweise wird die Bahn von einem Transferband auf ein Transfersieb mittels einer Saugwalze übergeben und anschließend während des Überführvorganges durch eine glatte, positionsverstellbare Walze vom Transfersieb abgenommen und in den Pulper geleitet. Ebenso ist ein als Spitzenschneider ausgeführtes Trennelement zur Erzeugung eines Längsschnittes in der Bahn offenbart.

Beispielhaft sei hier als Stand der Technik die DE 196 36 791 A1 genannt, deren Figur 1 zur besseren Darstellung des Standes der Technik innerhalb dieser Anmeldung in Fig. 3 erneut aufgenommen worden ist. In dieser Fig. 3 ist eine Pressenpartie insgesamt mit der Ziffer 10 bezeichnet. Eine Papierbahn 64 wird von einem Sieb 14 einer vorgeordneten Siebpartie 12, das über Siebleitwalzen 16, 18 geführt ist, durch eine Umlenkwalze oder Pickup-Walze 32 mit Saugunterstützung abgenommen und gelangt auf einem Oberfilz 30 zu einem Pressspalt 34.
Der Oberfilz 30 wird nach Austritt aus dem Pressspalt 34 von einer Filzleitwalze 40 nach oben weggeführt.
Durch den Pressspalt 34 ist ferner ein Unterfilz 42 geführt, der über Filzleitwalzen 44, 46 und 48 geführt ist. Nach dem Pressspalt 34 wird die Papierbahn 64 auf ein Trockensieb 58 mittels einer Saugwalze 60 übernommen und in Richtung des Pfeiles 62 in eine nachgeordnete Trockenpartie überführt.
Es versteht sich, dass je nach Auslegung der Papiermaschine auch mehrere Pressspalte hintereinander vorgesehen sein können.
In Bahnlaufrichtung gesehen hinter dem Pressspalt 34 und hinter der Saugwalze 60, mit der die Papierbahn 64 auf das Trockensieb 58 überführt wird, ist an der Innenseite des Unterfilzes 42 eine Vorrichtung vorgesehen, die insgesamt mit der Ziffer 20 bezeichnet ist. Die Vorrichtung 20 umfasst eine Blaseinrichtung in Form eines Blaskastens 22, der vor der nachfolgenden Filzleitwalze 46 angeordnet ist und eine schlitzartige Ausblasöffnung 24 aufweist, über die Druckluft durch den Unterfilz 42 geblasen werden kann, um Papierbahnreste bei einem Anfahren der Papiermaschine oder im Falle eines Bahnabrisses vom Unterfilz 42 abzuheben und in Richtung der Pfeile 28 in einen darunter angeordneten Pulper 54 abzuführen, wie durch den mit der Ziffer 56 bezeichneten Bahnabschlag angedeutet ist.

Die Saugwalze 60 ist verschwenkbar, und kann somit bis an den Unterfilz 42 herangeschwenkt werden, um dann mit Saugunterstützung die Papierbahn auf das Trockensieb 58 überzuleiten.

Während des Produktionsbetriebes befindet sich also die Saugwalze 60 in einer an dem Unterfilz 42 angeschwenkten Position, so dass die Papierbahn unmittelbar auf das Trockensieb 58 übergeben wird.

Es hat sich jedoch herausgestellt, dass die Vorrichtung der DE 196 36 791 A1 zwar gut funktioniert, dass es bisweilen aber dazu kommt, dass die Bahn bei der Umleitung auf das Trockensieb - in dieser Anmeldung "zweite Bespannung" genannt - nicht immer ordnungsgemäß abreißt oder durch die Blaseinrichtung getrennt wird. Das bedeutet, dass der vorgesehene Bahnabschlag, der eigentlich auf dem ersten Bahnlaufpfad in den Pulper abwandern sollte, wieder mit nach oben in den zweiten Bahnlaufpfad gezogen wird, und dabei zu Problemen führt. Es können sich Papierfetzen oder größere Verdickungen bilden, die zu einem Abriss der Bahn führen.

Es ist die Aufgabe der Erfindung, den Übergang der Bahn von dem ersten Bahnlaufpfad auf den zweiten Bahnlaufpfad funktionssicherer zu machen.

In Hinblick auf die genannte Vorrichtung wird die Aufgabe nach Anspruch 1dadurch gelöst, dass das Bahntrennelement zwischen 200 und 600 mm in Bahnlaufrichtung des ersten Bahnlaufpfades hinter der als Saugwalze ausgebildeten Umlenkwalze angeordnet ist und dass das Bahntrennelement durch eine Klinge mit einer der ersten Bespannung zugewandten Schneide gebildet ist.

Dieses Bahntrennelement bewirkt bei der Aktivierung der als Saugwalze ausgebildeten Umlenkwalze, dass die wieder hochgerissene Bahn, die sich auf dem ersten Bahnlaufpfad beispielsweise bereits in Richtung Pulper befunden hatte, abgetrennt wird und nicht auf den zweiten Bahnlaufpfad mitgenommen wird. Es hat sich herausgestellt, dass die Bahn beim Wechsel vom ersten auf den zweiten Bahnlaufpfad so bewegt werden kann, dass der Bahnablauf über das Bahntrennelement geführt wird und die Bahn dort zwangsweise getrennt wird. Dies hat zur Folge, dass nur ein sehr kurzes Ende des neuen Bahnanfangs gegebenenfalls gefaltet auf den zweiten Bahnlaufpfad umgeleitetet wird. Diese sehr kurze Umknickung hat aber keinen negativen Einfluss auf die Funktion der Weiterleitung.

Um die maximale Bahnumknicklänge möglichst gering zu halten wird das Bahntrennelement zwischen 200 und 600 mm in Bahnlaufrichtung des ersten Bahnlaufpfades hinter der Saugwalze angeordnet.

Damit ist ein Kompromiss gefunden worden, der einerseits ausreichend Raum zum Verschwenken der Saugwalze gibt und andererseits das getrennte Bahnende, bzw. den neuen Bahnanfang für den zweiten Bahnlaufpfad so kurz wie möglich hält.

Das Bahntrennelement wird durch eine Klinge mit einer der ersten Bespannung zugewandten Schneide gebildet.

Eine Klinge nimmt hier den geringsten Raum ein und ist ein besonders kostengünstiges Bauteil. An der richtigen Stelle angebracht, erfordert die Klinge nicht einmal eine Bewegung beim Schnitt der Bahn. Sie kann fest montiert sein, weil die Bahn während des Umlenkprozesses darüber geführt und geschnitten wird. Dabei kann die Klinge eine glatte oder auch gezackte Schneide besitzen. Vielfach hat sich gezeigt, dass auch eine gekrümmte oder schräge Schneide sinnvoll sein kann, weil die umgelenkte Bahn, die bis zu 10 m Breite breit sein kann, auf diese Weise Bahn mit einem Bahntrennelement in Kontakt kommt und von diesem geteilt wird.

Man leitet also die auf dem ersten Bahnlaufpfad laufende Bahn mit Hilfe der als Saugwalze ausgebildeten Umlenkwalze auf den zweiten Bahnlaufpfad um. Der bereits auf dem ersten Bahnlaufpfad beispielsweise in Richtung Pulper vorgeeilte Bahnabschnitt wird wieder hochgezogen und erfährt durch seinen Kontakt mit dem Bahntrennelement einen Schnitt, vorzugsweise über die ganze Bahnbreite. Diese erfinderische Vorgehensweise ist überraschend einfach.

Wie bereits bei den Vorrichtungsansprüchen erläutert reicht es, bei diesem Verfahren das Bahntrennelement vorzugsweise durch eine einfache, bevorzugt feststehende Klinge auszubilden.

Bei dem Verfahren wird die Bahn vorzugsweise auf dem ersten Bahnlaufpfad geführt, wenn sie nach unten in den Pulper abgeleitet werden muss. Dies ist der Fall, wenn die Bahn nur aufgeführt und breit geschnitten werden muss oder wenn die Bahn vor der Übergabestelle gerissen ist. Dadurch sammelt sich nicht die mit einer Geschwindigkeit von bis zu 2000 m/min nachlaufende Bahn in der Papiermaschineneinheit und muss nicht auf umständliche Weise wieder entfernt werden.

Während eines Produktionsprozesses der Papiermaschineneinheit wird die Bahn in der Regel nach oben umgelenkt und über den zweiten Bahnlaufpfad weiter geführt.

Die Erfindung wird im Folgenden anhand von Ausführungsbeispielen unter Bezugnahme auf die Zeichnungen näher erläutert. In diesen zeigt
Figur 1 eine schematische Seitenansicht einer erfindungsgemäßen Papier- oder Kartonmaschine mit einer Vorrichtung zur Übergabe einer Bahn,
Figur 2 a und 2b zwei schematische Seitenansichten einer Papier- oder Kartonmaschine mit einer Vorrichtung zur Übergabe einer Bahn zum Zweck der Darstellung dessen, was passieren würde, wenn die erfindungsgemäßen kennzeichnenden Merkmale nicht vorhanden wären,
Figur 3 eine Darstellung des Standes der Technik für den beschreibenden Teil des Standes der Technik.

Figur 1, Figur 2a und Figur 2b verwenden die gleichen Bezugszeichen für die gleichen Bauteile. Figur 1, die Darstellung der erfindungsgemäßen Übergabevorrichtung, lässt sich allerdings leichter erklären, wenn man zunächst den Status Quo einer solchen Übergabevorrichtung ohne das Vorhandensein der erfindungswesentlichen Merkmale anhand der Figuren 2a und 2b verdeutlicht.

In Figur 2a erkennt man auf der rechten Seite eine durch zwei Leitwalzen 21 geführte erste Bespannung 8. In diesem Fall handelt es sich beispielsweise um einen Filz, der Filzleitwalzen 21 umläuft. Die auf der Bespannung 8 liegende Bahn 2 bewegt sich auf dem ersten Bahnlaufpfad 15 von einer ersten Behandlungseinheit 13, z. B. der Pressenpartie, kommend und wird unten an den nicht dargestellten Pulper abgegeben. Dieser Bahnlaufpfad 15 ist für die Bahn 2 vorgesehen, wenn es beispielsweise zu Störungen in der ersten Behandlungseinheit 13 gekommen ist oder wenn die Bahn 2 neu aufgeführt wird und vor der Weiterleitung zunächst breit geschnitten werden muss.

Um die Bahn an eine Bespannung 9, beispielsweise ein Trockensieb, umzulenken und abzugeben, ist eine als Saugwalze ausgebildete Umlenkwalze 7 vorgesehen.

Figur 2b zeigt nun, wie die als Saugwalze ausgebildete Umlenkwalze 7 mit Bahngeschwindigkeit rotierend auf die von der ersten Bespannung abgestützte Bahn 2 anschwenkbar ist. Sobald der Unterdruck aktiviert ist, wird die Bahn 2 in Richtung der zweiten Bespannung 9 umgelenkt. Dabei ist es geplant, dass die Bahn in diesem Moment reißt, so dass ein neuer Bahnanfang den Weg des zweiten Bahnlaufpfades 17 aufnimmt. Das funktioniert aber nicht immer ordnungsgemäß. Vielmehr ist in Figur 2b dargestellt, wie es aussieht, wenn die Bahn nicht vollständig reißt und den Teil der Bahn, der bereits in Richtung Pulper unterwegs war, wieder hochzieht und mit auf den zweiten Bahnlaufpfad in Richtung zweiter Behandlungseinheit, beispielsweise der Trockenpartie, mitnimmt. Dies kann zu erheblichen Störungen führen.

Deshalb ist die erfindungsgemäße Lösung, dargestellt in Figur 1, vorgesehen. In Bahnlaufrichtung des ersten Bahnlaufpfades 15 ist kurz hinter der als Saugwalze ausgebildeten Umlenkwalze 7 ein Bahntrennelement 4 vorgesehen. In diesem Ausführungsbeispiel handelt es sich um eine bahnbreite Klinge 4' mit einer der ersten Bespannung 8 zugewandten Schneide. Die Klinge 4' ist in einem Abstand von 15 - 40 mm von der Bespannung senkrecht dazu angeordnet. Ein Abstand von 200 bis 600 mm hinter der als Saugwalze ausgebildeten Umlenkwalze 7 hat sich für das Bahntrennelement 4 als vorteilhaft erwiesen. Hinter der Klinge läuft die Bahn 2 nach noch kurzer Unterstützung durch die Bespannung 8 in den Pulper 19.

Wird die Bahn 2 nun, wie bereits bei der Beschreibung der Figuren 2a und 2b erläutert mit Hilfe der als Saugwalze ausgebildeten Umlenkwalze 7 auf den zweiten Bahnlaufpfad 17 umdirigiert, so kommt die Bahn unmittelbar mit der Klinge 4' in Kontakt und wird getrennt.

### Bezugszeichenliste

1 Papier- oder Kartonmaschine mit einer Vorrichtung zur Übergabe einer Bahn
2 Bahn
3 zurückgeführte Bahn
4 Bahntrennelement
4' Klinge
5 Bahnabschlag
6 Halterung
6' Spritzwand
7 als Saugwalze ausgebildeten Umlenkwalze
8 erste Bespannung, Filz
9 zweite Bespannung, Trockensieb
11 erste Behandlungseinheit (z. B. Pressenpartie)
13 zweite Behandlungseinheit (z. B. Trockenpartie)
15 erster Bahnlaufpfad
17 zweiter Bahnlaufpfad
19 Pulper
21 Leitwalze
   Stand der Technik in Fig. 3 gemäß DE 196 36 791 A1
10 Papiermaschineneinheit, z. B. Pressenpartie
12 Siebpartie
14 Sieb
16 Siebleitwalze
18 Siebleitwalze
20 Vorrichtung
22 Blaskasten
24 Ausblasöffnung
30 Oberfilz

## Patentansprüche

1. Papier- oder Kartonmaschine zur Herstellung einer Bahn mit einer ersten Behandlungseinheit (11) und einer zweiten Behandlungseinheit (13) wobei die Bahn von der ersten Behandlungseinheit (11) mit einer umlaufenden ersten Bespannung (8), an der die Bahn (2) innerhalb eines ersten Bahnlaufpfades (15) anliegt, zu der zweiten Behandlungseinheit (13) übergeben wird, welche eine umlaufende zweiten Bespannung (9) aufweist, an die die Bahn (2) übergeben wird und innerhalb eines zweiten Bahnlaufpfades (17) geführt wird,
wobei eine als Saugwalze ausgebildete Umlenkwalze (7) vorgesehen ist, die geeignet ist, die Bahn (2) von der ersten Bespannung (8) abzuheben und in Richtung der zweiten Bespannung (9) umzulenken, wobei in Bahnlaufrichtung hinter der als Saugwalze ausgebildeten Umlenkwalze ein Bahntrennelement angeordnet ist, **dadurch gekennzeichnet, dass** das Bahntrennelement (4) zwischen 200 und 600 mm in Bahnlaufrichtung des ersten Bahnlaufpfades (15) hinter der als Saugwalze ausgebildeten Umlenkwalze (7) angeordnet ist und dass das Bahntrennelement (4) durch eine Klinge (4') mit einer der ersten Bespannung (8) zugewandten Schneide gebildet ist.

2. Papier- oder Kartonmaschine gemäß Anspruch 1, **dadurch gekennzeichnet, dass** der Abstand der Klinge (4') 15 bis 40 mm von der ersten Bespannung (8) beträgt.

3. Papier- oder Kartonmaschine gemäß einem der Ansprüche 1 oder 2, **dadurch gekennzeichnet, dass** die Halterung (6), an der die Klinge montiert ist, eine Spritschutzwand (6') umfasst.

4. Papier- oder Kartonmaschine gemäß Anspruch 3, **dadurch gekennzeichnet, dass** die Klinge (4') wechselbar auf der Halterung (6) montiert ist.

5. Verfahren zur Übergabe einer Bahn (2) innerhalb einer Papier- oder Kartonmaschine von einer ersten Behandlungseinheit (11) mit einer umlaufenden ersten Bespannung (8), an der die Bahn (2) innerhalb eines ersten Bahnlaufpfades (15) anliegt, zu einer zweiten Behandlungseinheit (13) mit einer umlaufenden zweiten Bespannung (9), an die die Bahn (2) übergeben wird und innerhalb eines zweiten Bahnlaufpfades (17) geführt wird,
wobei eine als Saugwalze ausgebildete Umlenkwalze (7) die Bahn (2) von der ersten Bespannung (8) abhebt und in Richtung der zweiten Bespannung (9) umlenkt,
**dadurch gekennzeichnet, dass**
die Bahn (2) durch die Umlenkung mit einem Bahntrennelement (4) in Kontakt kommt und von diesem geteilt wird.

6. Verfahren gemäß Anspruch 5, **dadurch gekennzeichnet, dass** das Bahntrennelement (4) die Bahn (2) über die gesamte Breite durchtrennt.

7. Verfahren gemäß einem der Ansprüche 5 bis 6, **dadurch gekennzeichnet, dass** das Bahntrennelement (4) durch eine Klinge (4') gebildet ist.

8. Verfahren gemäß einem der Ansprüche 5 bis 7, **dadurch gekennzeichnet, dass** die Bahn insbesondere während eines Anfahrvorgangs der Papiermaschineneinheit oder eines Bahnrisses den ersten Bahnlaufpfad (15) verwendet.

9. Verfahren gemäß einem der Ansprüche 5 bis 8, **dadurch gekennzeichnet, dass** die Bahn während eines Produktionsprozesses der Papiermaschineneinheit den zweiten Bahnlaufpfad (17) verwendet.

## Claims

1. Paper or cardboard machine for producing a web, having a first treatment unit (11) and a second treatment unit (13), wherein the web from the first treatment unit (11) having a revolving first clothing (8) on which the web (2) bears within a first web running path (15) is transferred to the second treatment unit (13) which has a revolving second clothing (9) to which the web (2) is transferred and guided within a second web running path (17),
wherein a deflection roller (7) which is configured as a suction roller and which is suitable for lifting the web (2) from the first clothing (8) and deflecting said web (2) in the direction of the second clothing (9) is provided, wherein a web separation element in the web running direction is disposed behind the deflection roller which is configured as a suction roller,
**characterized in that**
the web separation element (4) in the web running direction of the first web running path (15) is disposed between 200 and 600 mm behind the deflection roller (7) which is configured as a suction roller, and **in that** the web separation element (4) is formed by a blade (4') having a cutting edge which faces the first clothing (8).

2. Paper or cardboard machine according to Claim 1,
**characterized in that** the spacing of the blade (4') from the first clothing (8) is 15 to 40 mm.

3. Paper or cardboard machine according to one of Claims 1 or 2, **characterized in that** the mounting (6) on which the blade is assembled comprises an anti-splash wall (6').

4. Paper or cardboard machine according to Claim 3,
**characterized in that** the blade (4') is assembled so as to be interchangeable on the mounting (6).

5. Method for transferring a web (2) within a paper or cardboard machine from a first treatment unit (11) having a revolving first clothing (8) on which the web (2) bears within a first web running path (15) to a second treatment unit (13) having a revolving second clothing (9) to which the web (2) is transferred and guided within a second web running path (17),
wherein a deflection roller (7) which is configured as a suction roller lifts the web (2) from the first clothing (8) and deflects said web (2) in the direction of the second clothing (9),
**characterized in that**
the web (2) on account of said deflection comes into contact with a web separation element (4) and is divided by the latter.

6. Method according to Claim 5, **characterized in that** the web separation element (4) cuts the web (2) in two across the entire width.

7. Method according to one of Claims 5 to 6,
**characterized in that** the web separation element (4) is formed by a blade (4').

8. Method according to one of Claims 5 to 7,
**characterized in that** the web uses the first web running path (15) in particular during a start-up procedure of the paper machine unit or in the event of a torn web.

9. Method according to one of Claims 5 to 8,
**characterized in that** the web uses the second web running path (17) during a production process of the paper machine unit.

## Revendications

1. Machine à papier ou à carton pour la fabrication d'une bande, comprenant une première unité de traitement (11) et une deuxième unité de traitement (13), la bande étant transférée de la première unité de traitement (11) comprenant une première toile (8) entraînée en circuit fermé sur laquelle s'applique la bande (2) à l'intérieur d'un premier chemin d'avance de bande (15), à la deuxième unité de traitement (13) qui présente une deuxième toile (9) entraînée en circuit fermé sur laquelle la bande (2) est transférée et est guidée à l'intérieur d'un deuxième chemin d'avance de bande (17),
un rouleau de renvoi (7) réalisé sous forme de rouleau aspirant étant prévu, lequel est apte à soulever la bande (2) depuis la première toile (8) et à la renvoyer dans la direction de la deuxième toile (9), un élément de séparation de bande étant disposé dans la direction d'avance de la bande derrière le rouleau de renvoi réalisé sous forme de rouleau aspirant,
**caractérisée en ce que**
l'élément de séparation de bande (4) est disposé entre 200 et 600 mm dans la direction d'avance de la bande du premier chemin d'avance de bande (15) derrière le rouleau de renvoi (7) réalisé sous forme de rouleau aspirant et **en ce que** l'élément de séparation de bande (4) est formé par une lame (4') avec un tranchant tourné vers la première toile (8).

2. Machine à papier ou à carton selon la revendication 1, **caractérisée en ce que** la distance de la lame (4') à la première toile (8) est de 15 à 40 mm.

3. Machine à papier ou à carton selon l'une quelconque des revendications 1 et 2, **caractérisée en ce que** le support (6) sur lequel est montée la lame comprend une paroi de protection contre les éclaboussures (6').

4. Machine à papier ou à carton selon la revendication 3, **caractérisée en ce que** la lame (4') est montée de manière remplaçable sur le support (6).

5. Procédé de transfert d'une bande (2) à l'intérieur d'une machine à papier ou à carton d'une première unité de traitement (11) comprenant une première toile (8) entraînée en circuit fermé sur laquelle s'applique la bande (2) à l'intérieur d'un premier chemin d'avance de bande (15), à une deuxième unité de traitement (13) comprenant une deuxième toile (9) entraînée en circuit fermé sur laquelle la bande (2) est transférée et est guidée à l'intérieur d'un deuxième chemin d'avance de bande (17),
un rouleau de renvoi (7) réalisé sous forme de rouleau aspirant soulevant la bande (2) depuis la première toile (8) et la renvoyant dans la direction de la deuxième toile (9),
**caractérisé en ce que**
la bande (2) vient en contact par le renvoi avec un élément de séparation de bande (4) et est séparée par celui-ci.

6. Procédé selon la revendication 5, **caractérisé en ce que** l'élément de séparation de bande (4) sectionne la bande (2) sur toute la largeur.

7. Procédé selon l'une quelconque des revendications 5 et 6, **caractérisé en ce que** l'élément de séparation de bande (4) est formé par une lame (4').

8. Procédé selon l'une quelconque des revendications 5 à 7, **caractérisé en ce que** la bande, en particulier pendant une opération de démarrage de l'unité de machine à papier ou pendant une rupture de la bande, utilise le premier chemin d'avance de bande (15).

9. Procédé selon l'une quelconque des revendications 5 à 8, **caractérisé en ce que** la bande, pendant un processus de production de l'unité de machine à papier, utilise le deuxième chemin d'avance de bande (17).
